# EUROPÄISCHE PATENTSCHRIFT

(11) **EP 0 381 934 B1**
(45) Veröffentlichungstag und Bekanntmachung des Hinweises auf die Patenterteilung: **10.05.1995**
(21) Anmeldenummer: 90100464.8
(22) Anmeldetag: 10.01.1990
(51) Int. Cl.: D01H 9/00, D01H 13/16, D01H 13/24

(54) **Verfahren und Vorrichtung zur Durchführung eines Blockwechsels bei einer Ringspinnmaschine**
Method and device for effecting the replacement of a set of bobbins in a ring-spinning machine
Procédé et dispositif pour exécuter le changement d'un ensemble de bobines dans un métier à filer à anneaux

(30) Priorität: 10.01.1989 DE 3900507
(43) Veröffentlichungstag der Anmeldung: 16.08.1990
(73) Patentinhaber: MASCHINENFABRIK RIETER AG, CH-8406 Winterthur (CH)
(72) Erfinder: Erni, Markus, CH-8400 Winterthur/Schweiz (CH); Anderegg, Peter, CH-8400 Winterthur/Schweiz (CH); Brennwalder, Daniel, CH-8400 Winterthur/Schweiz (CH)
(74) Vertreter: Dipl.-Phys.Dr. Manitz Dipl.-Ing. Finsterwald Dipl.-Ing. Grämkow Dipl.Chem.Dr. Heyn Dipl.Phys. Rotermund Morgan, B.Sc.(Phys.)

(56) Entgegenhaltungen:
- EP-A- 0 321 404
- DE-A- 2 554 915
- DE-A- 3 815 020
- US-A- 1 816 738
- US-A- 2 925 630
- PATENT ABSTRACTS OF JAPAN vol. 11, no. 262 (C-442)(2709) 25 August 1987,& JP-A-62 062929

## Beschreibung

Die vorliegende Erfindung betrifft ein Verfahren bzw. eine Vorrichtung zur Durchführung eines Blockwechsels bei einer Ringspinnmaschine, bei dem Blöcke von Flyerspulen, die jeweils eine zugeordnete Spinnstelle speisend, beim Auslaufen der auf den Flyerspulen aufgewickelten Vorgarne gemeinsam ausgewechselt werden. Ein Verfahren bzw. eine Vorrichtung dieser Art ist in der DE-A-38 15 020 am Ende der Figurenbeschreibung kurz erwähnt, ohne daß die Realisierung eines solchen Blockwechsels dort im Detail beschrieben ist.

Der Schwerpunkt der DE-A-38 15 020 ist eine Vorrichtung zur Meldung des Auslaufens der Abwickelspulen einer Spinnmaschine, wobei diese Spulen einen Spulenkörper aufweisen, um den das Vorgarn gewickelt ist, und durch ein Stützgerüst in wenigstens einer Reihe getragen sind und die Spinnmaschine Führungsmittel besitzt, auf die wenigstens ein Fahrgestell hin- und herläuft.

Die Vorrichtung der DE-A-38 15 020 zeichnet sich dadurch aus, daß diesem Fahrgestell Sende- und Empfangsmittel des einen und desselben Signals so zugeordnet sind, daß sie gegenüber das Signal rückstrahlenden Mitteln liegen, die dem Spulenkörper der Spulen in einem Bereich zugeordnet sind, der in der Regel durch das Vorgarn gedeckt ist, aber vor dem vollständigen Auslaufen der Spulen davon freigelegt wird, und daß die Sende- und Empfangsmittel mit Meldemitteln zusammenwirken, die der Spinnmaschine zugeordnet sind und in Abhängigkeit von der Rückstrahlung des abgegebenen Signals wirksam werden.

Zwar gibt ein System dieser Art der Bedienung einen Hinweis, daß bestimmte einzelne Spulen auszutauschen sind, jedoch kann relativ viel Zeit zwischen dem Auslaufen einer Flyerspule und dem Wechsel desselben verstreichen. Der Spulenwechsel an Ringspinnmaschinen wird heute meist als sog. wilder Wechsel praktiziert, womit gemeint ist, daß Flyerspulen erst dann ausgewechselt und durch neue, volle Flyerspulen ersetzt werden, wenn sie leer oder beinahe leer sind, wobei die genaue Lage der leerwerdenden Flyerspulen nicht im voraus bekannt, sondern statistisch über die gesamte Länge der Ringspinnmaschine verteilt ist.

Dieser wilde Wechsel führt jedoch zu Produktionsverlusten, denn die Feststellung, daß eine bestimmte Flyerspule leer ist, die Entfernung dieser leeren Flyerspule und das Einsetzen einer vollen Flyerspule nimmt eine gewisse Zeit in Anspruch. Zudem entsteht eine gewisse Leerzeit, da das Bedienungspersonal häufig nicht in der Lage ist, alle leerwerdenden Spulen sofort auszutauschen. Weiterhin entsteht ein Produktionsverlust dadurch, daß das Vorgarn von einer neuen vollen Flyerspule erst durch das Streckwerk hindurchgeführt und dann am auslaufenden Ende des von der letzten Spule produzierten Ringgarnes angeschlossen werden muß.

Um den zuletztgenannten Zeitverlust zu vermeiden, ist bereits eine Vorrichtung vorgeschlagen worden, mit der das auslaufende Vorgarnende mit dem einlaufenden Vorgarnende automatisch verbunden werden kann (EP-A-296 546). Die bekannte Vorrichtung ist dafür konzipiert worden, die Auswechslung der Flyerspulen sowohl bei der Auswechslung der Flyerspulen in Blöcken als auch beim wilden Wechsel zu erleichtern. Da bei dem System nach EP-A-296 546 zwei Lunten zusammengeführt werden, ist die dort beschriebene, die Zusammenführung bewirkende Einrichtung manchmal als "Doppelkondensor" bezeichnet worden.

An dieser Stelle soll der Vollständigkeit halber auch auf die JP-A-62-062929 hingewiesen werden. Diese Schrift befaßt sich mit einer Einrichtung zur Bestimmung des Zeitpunkts des Auslaufens von einzelnen Vorgarnspulen durch Messung der durch das Streckwerk durchgelaufenen Vorgarnlänge und Vergleich mit einem vorgegebenen Wert, wobei das Doffen der jeweiligen Vorgarnspule beim Erreichen dieses vorgegebenen Wertes ausgelöst wird.

Aufgabe der vorliegenden Erfindung ist es, ein Verfahren bzw. eine Vorrichtung zur wirtschaftlichen Durchführung eines Blockwechsels vorzuschlagen, welche Leerzeiten und daher Produktivitätsverluste weitestgehend vermeidet und eine verbesserte Handhabung der leeren und vollen Flyerspulen ermöglicht. Weiterhin soll erreicht werden, daß das Verfahren und die Vorrichtung zur Anwendung mit einer rechnergesteuerten Ringspinnmaschine bestens geeignet sind.

Zur Lösung dieser Aufgabe wird verfahrensmäßig vorgesehen, daß die zur Bildung eines Blockes herangezogenen Flyerspulen nach dem Kriterium zusammengestellt werden,daß sie alle zumindest im wesentlichen die gleiche aufgewickelte Länge an Vorgarn aufweisen, daß das Ende des Vorgarns auf mindestens einer der Flyerspulen des Blocks ermittelt wird, bevor dieses durch das zugeordnete Streckwerk läuft, und daß der Blockwechsel zu einem Zeitpunkt ausgelöst wird, zu dem das Ende des Vorgarns noch nicht durch das Streckwerk gelaufen ist.

Eine Voraussetzung für den Blockwechsel ist daher, daßalle Flyerspulen gleich groß sind, d.h. die gleiche aufgewickelte Vorgarnlänge aufweisen, da nur hierdurchsichergestellt werden kann, daß alle Flyerspulen eines Blockes gemeinsam auslaufen. Erfindungsgemäß bestehen mindestens zwei unterschiedliche Verfahren zur Bestimmung des Endes des Vorgarnes auf mindestens einer der Flyerspulen des Blockes. Die erste Variante des erfindungsgemäßen Verfahrens zeichnet sich dadurch aus, daß die Länge des auf mindestens einer Flyerspule des Blocks aufgewickelten Vorgarns einem Rechner mitgeteilt und gespeichert wird, daß die Laufgeschwindigkeit des Vorgarns in das diesem zugeordnete Streckwerk oder ein dieser proportionaler Wert ständig ermittelt und über die Zeit integriert bzw. summiert wird, um die abgewickelte Länge des Vorgarns zu ermitteln, daß die abgewickelte Länge vom gespeicherten Wert der aufgewickelten Länge abgezogen wird, und daß der Blockwechsel zu einem Zeitpunkt ausgelöst wird, zu dem der errechnete Unterschied zwischen der aufgewickelten Länge minus der abgewickelten Länge Null oder annähernd Null ist.

Hierdurch kann die Länge des auf mindestens eine der Flyerspulen des Blockes aufgewickelten Vorgarnes über eine Eingabeeinheit dem Rechner mitgeteilt werden, d.h. von der Betriebsperson, der diese Länge bekannt ist, beispielsweise aufgrund einer entsprechenden Dokumentation vom Flyer, wo die volle Flyerspule hergestellt wurde oder beispielsweise weil die Länge auf der Spule selbst angegeben ist.

Noch einfacher ist es jedoch, wenn die Länge des auf mindestens eine der Flyerspulen des Blockes aufgewickelten Vorgarnes dem Rechner bereits während des Aufwickelns der Flyerspule auf dem Flyer automatisch mitgeteilt wird, wobei es hier notwendig ist, die Flyerspulen durch entsprechende Numerierung zu kennzeichnen.

Eine Zwischenstufe ist auch möglich, nämlich daß die Länge des auf mindestens einer der Flyerspulen des Blockes aufgewickelten Vorgarnes an dieser Flyerspule durch eine entsprechende maschinenlesbare Kodierung aufgebracht wird, was vorzugsweise automatisch nach Beendigung des Aufwickelns der Flyerspule auf dem Flyer aufgrund des während des Aufwikkelns ermittelten Wertes erfolgt, und daß diese Kodierung beim Einlauf der Flyerspule in das Magazin der Ringspinnmaschine maschinell gelesen und dem Rechner mitgeteilt wird. Bei allen diesen Varianten steht dem Rechner daher für mindestens eine Flyerspule des Blockes eine Information über dieauf diese Flyerspule aufgewickelte Garnlänge zur Verfügung. Durch die Ermittlung der Laufgeschwindigkeit des Vorgarnes in das Streckwerk erhält man einen Wert für die abgewickelte Garnlänge, die vom Rechner ständig von der vollständigen Vorgarnlänge abgezogen werden kann, um die Restlänge zu ermitteln. Geht diese Restlänge bald auf Null zu, so kann dann automatisch dieser Umstand vom Rechner erkannt und zur Einleitung des Blockwechsels herangezogen werden. Bei Ringspinnmaschinen ist es üblich, daß alle Streckwerke von einem gemeinsamen Antrieb, d.h. mit gleicher Geschwindigkeit angetrieben werden, so daß es nicht nötig ist, die Laufgeschwindigkeit bei jedem Streckwerk getrennt zu ermitteln. Vielmehr kann dies an einer Stelle der Ringspinnmaschine erfolgen oder gar von der Steuerung des Antriebes für das Streckwerk ermittelt werden.

Nicht nur die Messung der Laufgeschwindigkeit kommt in Frage, man kann beispielsweise auch durch einfache Zählung der Umdrehungen der Wellen des Streckwerkes eine genaue Aussage über die entsprechende Länge des von der Flyerspule abgezogenen Vorgarnes treffen. Wenn die Länge des aufgewickelten Vorgarnes in Form einer Nummer gespeichert ist, die die gleiche Zähleinheit darstellt, kann die durch Zählung erreichte Nummer von der Nummer für die volle Länge des auf der Flyerspule aufgewickelten Vorgarnes einfach abgezogen werden, um die Restlänge zu ermitteln. Die Auslösung des Blockwechsels kann dann erfolgen, entweder wenn diese Nummer Null erreicht hat oder wenn sie einen Wert erreicht hat, der annähernd gleich Null ist, jedoch einen genügenden Sicherheitsabstand schafft, damit das auslaufende Vorgarnende nicht bereits durch das Streckwerk hindurchgelaufen ist, wenn das neue Vorgarnende dort ankommt.

An dieser Stelle soll auf die US-A-4 563 873 hingewiesen werden, woraus eine Vorrichtung bekannt ist, bei der auf dem Gebiet des Rotorspinnens die Länge des an einer Spinnstelle produzierten gesponnenen Garnes ständig summiert wird und aus dem ermittelten Wert der gesponnenen Garnlänge sowie der ursprünglichen Länge des in einer Kanne vorgesehenen der Rotorspinnstelle zugeführten Faserbandes das Auslaufen des Faserbandes ermittelt und angezeigt wird, damit die Kanne rechtzeitig ausgetauscht werden kann. Abgesehen davon, daß es sich hier nicht um einen "Blockwechsel" handelt, wird es als nachteilig empfunden, daß Ungenauigkeiten auftreten, da es schwierig ist, die gesponnene Garnlänge genau im Verhältnis zu der ursprünglichen Vorgarnlänge zu setzen.

Dieser Nachteil tritt bei der vorliegenden Erfindung nicht auf, da die Messungen stets in bezug auf die vorgesehene Vorgarnlänge vorgenommen werden, nicht jedoch im Hinblick auf die Länge des Ringspinngarnes.

Die weitere an sich bekannte Möglichkeit (vgl. DE-A-3 815 020), das Ende des Vorgarnes zu erfassen, besteht darin, daß eine an den leeren Flyerspulen angebrachte maschinenlesbare, vorzugsweise am Ende der ersten Lage von Wicklungen angebrachte Markierung maschinell erkannt und dem Computer zur Auslösung des Blockwechsels mitgeteilt wird.

Dadurch, daß die Markierung unterhalb der letzten Lage von Wicklungen, d.h. der ersten Lage bezogen auf das Aufwickeln der Flyerspule, gebracht ist, kann der Zeitraum bis zum vollständigen Leerwerden der Flyerspule genauestens bestimmt und zur Auslösung des erforderlichen Blockwechsels herangezogen werden.

Eine besondere Variante der Erfindung zeichnet sich dadurch aus, daß die Anzahl der Windungen auf der Flyerspule während des Aufwickelns erfaßt wird und beim Abwickeln der Flyerspule in der Ringspinnmaschine eine an der Flyerspule angebrachte Markierung überwacht wird, um die Anzahl der abgezogenen Wicklungen festzustellen, und daß der Blockwechsel aufgrund eines Vergleichs der Anzahl der aufgewickelten Windungen und der Anzahl der abgezogenen Windungen ausgelöst wird. Dieses System ist relativ einfach und dennoch sehr zuverlässig. Es ist auch möglich, den Flyer so auszubilden, daß nur eine im voraus bestimmte Zahl von Windungen auf der Flyerspule aufgewickelt wird, wobei diese Zahl in der Steuerung der Ringspinnmaschine gespeichert ist.

Es soll auch erwähnt werden, daß gemäß einer Weiterbildung der vorliegenden Erfindung der Zeitpunkt des Blockwechsels vom Rechner während des Abwickelns aus den bereits ermittelten und gespeicherten Werten im voraus bestimmt werden kann, wobei diese Information dann zur Steuerung der Disposition weiterer voller Flyerspulen zur Bildung eines neuen Blockes herangezogen werden kann. Somit kann sichergestellt werden, daß neue Blöcke voller Flyerspulen stets zur Verfügung stehen, wenn ein Blockwechsel durchzuführen ist. Bei voller Automatisierung der Spinnerei kann diese Information auch zur rechtzeitigen Zurückführung der leeren Flyerspulen an den Flyer ausgenutzt werden.

Bevorzugte Vorrichtungen zur Durchführung des erfindungsgemäßen Verfahrens sind den Ansprüchen 9 bis 20 zu entnehmen, wobei der Oberbegriff des Anspruchs 20 auch vom stand der Technik nach der DE-A-38 15 020 ausgeht.

Die Erfindung wird nachfolgend anhand von Ausführungsbeispielen unter Bezugnahme auf die Zeichnung näher erläutert, in welcher zeigt:
- Fig. 1: eine schematische Darstellung der Erfindung,
- Fig. 2: eine perspektivische Darstellung eines Lichttasters, mit dem eine Markierung an der Flyerspule erkannt wird,
- Fig. 3: eine schematische Darstellung der Computerschaltung beim wilden Wechsel, und
- Fig. 4: eine schematische Darstellung von zwei auf entgegengesetzten Seiten einer Ringspinnmaschine angeordneten Spinnstellen, in Längsrichtung der Ringspinnmaschine gesehen.

Bei der ersten Ausführungsform des erfindungsgemäßen Verfahrens bzw. der Vorrichtung wird davon ausgegangen, daß die auf der Flyerspule 11 aufgewickelte Länge des Vorgarnes 12 bekannt ist und an dieser durch eine entsprechende magnetische Kodierung 13 festgehalten ist. Es kann sich hier um eine übliche magnetische Kodierung handeln, so wie sie beispielsweise beim magnetischen Streifen einer Kreditkarte angewandt wird. Die in dieser Kodierung enthaltene Information über die Länge des aufgewickelten Vorgarnes 12 wird beispielsweise beim Verlassen des Flyers aufgrund dort gemessener Werte in den Magnetstreifen eingeschrieben.

Bei Flyern, die so ausgelegt sind, daß stets die gleiche Länge des Vorgarns auf den Flyerspulen erreichbar ist, besteht keine Notwendigkeit, die Flyer nach Längen zu sortieren. Wenn aber diese Kriterien nicht erfüllt sind, so wird in einer Vorstufe des erfindungsgemäßen Verfahrens so vorgegangen, daß Spulen mit in etwa den gleichen Längen zu Blöcken vorsortiert werden, wobei eine Spule dann als "Leitspule" verwendet werden kann, vorzugsweise die mit der kürzesten Garnlänge.

Die Ablesung der magnetischen Kodierung kann zu einem beliebigen Zeitpunkt erfolgen, beispielsweise beim Verlassen des Flyers, während eines Aufenthalts im Magazin vor Bildung des Blockes oder nach Bildung des Blockes an der Ringspinnmaschine selbst, je nachdem, ob alle Längen gleich sind oder nicht. Beim vorliegenden Beispiel wird davon ausgegangen, daß alle Flyerspulen die gleiche aufgewickelte Länge aufweisen, so daß bei der Zusammensetzung der Blöcke keine Schwierigkeiten entstehen und die aufgewickelte Vorgarnlänge erst an der Ringspinnmaschine selbst ermittelt wird, und zwar durch die magnetische Leseeinrichtung 14, welche die magnetische Kodierung liest. Die von dieser magnetischen Leseeinrichtung bzw. diesem Lesekopf ausgelesene Vorgarnlänge wird über die Leitung 15 einem Rechner 16 mitgeteilt. Das Vorgarn oder die Lunte läuft dann in ein Streckwerk 17 hinein und wird über den aus der EP-A-296 546 bekannten Doppelkondensor mit dem auslaufenden Vorgarn der früheren Flyerspule verbunden. Nach dem Einführen in das Streckwerk ermittelt ein Initiator bzw. ein Tacho 18 am Einlaufzylinder 19 des Streckwerkes die Einlaufgeschwindigkeit der Lunte in das Streckwerk. Diese Einlaufgeschwindigkeit entspricht der Abwickelgeschwindigkeit des Vorgarnes von der Flyerspule. Diese Abwickelgeschwindigkeit wird dem Rechner 16 über die Leitung 20 mitgeteilt. Der Rechner integriert nun diese Ablaufgeschwindigkeit mit der Zeit unter Zuhilfenahme des im Rechner eingebauten Taktgebers (Uhr) und bildet somit aus den vom Initiator erhaltenen Signalen eine sich stets erhöhende Zahl, welche der abgewickelten Länge des Vorgarns entspricht. Handelt es sich bei dem Initiator lediglich um einen Zähler, der die Umdrehungen des Einlaufzylinders zählt, so kann der Zählwert selbst gleich als Längeneinheit für die abgewickelte Vorgarnlänge herangezogen werden.

Der Rechner weist für jeden Block der Ringspinnmaschine, nämlich die Blöcke 1 bis n, wobei jeder Block beispielsweise aus 6 Flyerspulen besteht, einen Längenspeicher 22 auf. In jedem Längenspeicher ist die vollständige Vorgarnlänge der momentan in diesem Block enthaltenen Flyerspulen gespeichert. Der Rechner subtrahiert für jeden Block den Wert für die abgezogene Vorgarnlänge von der ursprünglich vorhandenen vollständigen Vorgarnlänge und bildet somit einen Restwert, der vom Rechner aus überwacht wird.

An dieser Stelle soll darauf hingewiesen werden, daß der Rechner nur einen Initiator und eine magnetische Leseeinrichtung braucht, und zwar deshalb, weil es sich bei der gezeigten Ringspinnmaschine um eine solche handelt, bei der alle Streckwerke mit der gleichen Geschwindigkeit angetrieben werden. Sollte dies nicht der Fall sein, was ungewöhnlich wäre, jedoch durchaus auch möglich ist, so muß für jedes Streckwerk bzw. für jede Gruppe von Streckwerken ein getrennter Initiator vorgesehen werden. Bei der magnetischen Leseeinrichtung genügt es, nur eine solche vorzusehen, da die Lesung der Kodierungen zu einem anderen Zeitpunkt stattfindet. Es steht ausreichend Zeit zur Verfügung, um alle ankommenden Flyerspulen abzulesen, bevor diese zum Einsatz kommen.

Sobald der Rechner für einen der Blöcke ermittelt, daß das Garnende erreicht ist bzw. nur eine bestimmte Restlänge Vorgarn vorhanden ist, schickt er ein Signal über die Leitung 24 zu der Einheit 25, welche den Blockwechsel auslöst, und zwar über die Doppelkondensoren, so wie diese in der EP-A-296 546 beschrieben sind.

Die Fig. 1 zeigt auch drei weitere Möglichkeiten der Eingabe der auf den Flyerspulen vorgesehenen Vorgarnlängen. Der Block 26 stellt nämlich einerseits eine Eingabeeinheit dar, die es der Betriebsperson ermöglicht, flyerspezifische Daten über die Leitung 27 in den Rechner einzugeben. Die Leitung 28 führt andererseits zu dem als Block dargestellten Flyer 29, welcher eine Einrichtung 30 aufweist, die bereits während der Herstellung der Flyerspulen die aufgewickelten Vorgarnlängen mißt und am Ende des Aufwickelns ein entsprechendes Signal über die Leitung 28 dem Rechner 16 zuführt.

Schließlich zeigt die Fig. 1 einen Lichttaster 31, welcher eine an der Flyerspule angebrachte Markierung bzw. Rasterung abtastet. Diese Möglichkeit ist in der Fig. 2 näher dargestellt.

Wie aus der Fig. 2 ersichtlich, besteht der Lichttaster aus zwei übereinander angeordneten Lichtschranken 32, 33. Eine im Lichttastergehäuse 34 enthaltene Lichtquelle schickt einen Lichtstrahl 38 über eine Vorderlinse 35 in Richtung der Flyerspule, wo dieser je nach Drehlage der Flyerspule entweder auf eine schwarze Markierung 36 oder auf ein dazwischenliegendes leeres Feld 37 trifft. Trifft der Lichtstrahl 38 auf eine schwarze Markierung, so wird das Licht absorbiert und es kehrt kein Licht zum Lichttaster zurück. Trifft das Licht dagegen auf ein leeres Feld, so wird es gestreut und ein Teil gelangt wieder in das Objektiv 35 zurück, von wo aus es im Gehäuse des Lichttasters 31 über einen Teilerspiegel 39 od. dgl. zu einem Lichtempfänger 41 abgelenkt wird. Das Signal des photoelektrisch wirkenden Lichtempfängers 41 wird dann über die Leitung 42 dem Rechner 16 zugeführt. Der Lichttaster 31 enthält auch ein zweites Objektiv 43, das Licht von der gleichen Lichtquelle in Form eines Lichtstrahles 44 an einen Bereich der Flyerspule richtet, der normalerweise vom Vorgarn 12 abgedeckt ist. Die das zweite Objektiv 43 enthaltende Lichtschranke 33 hat einen eigenen Photoempfänger 45 und kann auch mit einer eigenen Lichtquelle ausgestattet sein. Der Photoempfänger 45 der zweiten Lichtschranke 33 ist über eine eigene Leitung 46 am Rechner 16 angeschlossen. Sobald man die letzte Lage des Vorgarns erreicht hat und angefangen hat, diese abzuwickeln, wird der zweite Teil der Markierung 36 frei, er wird von der zweiten Lichtschranke erkannt und es entsteht ein weiteres pulsierendes Signal, das über die Leitung 46 dem Rechner 16 zugeführt wird. Beim Empfang dieses weiteren Signals weiß der Rechner, daß das Vorgarn bald am Ende ist und erkennt auch die Restlänge bis zum vollständigen Abwickeln des Vorgarnes. Unter Berücksichtigung der Arbeitsgeschwindigkeit der Ringspinnmaschine kann der Rechner 16 nunmehr den Zeitpunkt des Auslaufens des Vorgarns relativ genau ermitteln und den Blockwechsel wie bisher über die Leitung 24 auslösen.

Es ist nicht unbedingt notwendig, zwei Lichtschranken zu verwenden, sondern es genügt, nur diejenige Lichtschranke vorzusehen, die den normalerweise abgedeckten Bereich der Markierung abtastet. Dennoch sieht man bevorzugt zwei Lichtschranken vor, da das Vorhandensein des Signals des oberen Lichttasters einen eindeutigen Hinweis gibt, daß das Vorgarn nicht abgerissen ist. Im Fall eines Abrisses des Vorgarns wird die Flyerspule nicht mehr gedreht, da kein Vorgarn mehr abgezogen wird. Unter diesen Umständen erzeugt der Photoempfänger 41 kein Wechselsignal mehr, was vom Rechner über die Leitung 42 erkannt und als ein Vorgarnabriß gewertet wird. Durch Verwendung zweier Lichtschranken mit nur einer Lichtquelle erhält man durch Auswertung des Signals des Photoempfängers 41 einen eindeutigen Beweis, daß die Lichtquelle in Ordnung ist.

Die Markierung 36, die im einfachsten Fall aus einem einzigen Strich bestehen kann, kann auch dafür herangezogen werden, um die Anzahl der Umdrehungen der Flyerspule während des Abwickelns zu erfassen. Hiermit kann die Anzahl der von der Spule abgewickelten Windungen vom Rechner gezählt und mit der Anzahl der ursprünglich auf der Spule aufgewickelten Windungen verglichen werden.

Die Anzahl der ursprünglich auf der Flyerspule vorhandenen Windungen ergibt sich aus dem Drehzahlunterschied zwischen dem Flyerflügel und der Flyerspule während des Aufwickelns am Flyer. Anstelle der Markierung 36 können zu diesem Zweck andere Einrichtungen verwendet werden. Beispielsweise kann ein Magnet 47 an der Flyerspule angebracht und bei jedem Umlauf der Flyerspule eine entsprechende Spannung in einer Erfassungsschleife 48 induzieren oder kann ein Nocken 49 einen Schalter 51 betätigen. In beiden Fällen wird pro Umdrehung der Hülse ein entsprechendes Signal dem Rechner 16 zugeführt.

Bei der erstmaligen Aufsteckung der Ringspinnmaschine müssen die Flyerspulen der inneren Reihe ca. 1/2 der Vorgarnlänge der Flyerspulen der äußeren Reihe aufweisen. Der Grund hierfür liegt darin, daß in an sich bekannter Weise einem Streckwerk die Vorgarne zweier Flyerspulen zugeführt werden, nämlich von einer Spule in der inneren Spulenreihe und von einer Spule in der äußeren Spulenreihe. Durch die Verwendung von 1/2 Vorgarnlängen in der inneren Spulenreihe bei der ersten Aufsteckung werden im nachfolgenden Betrieb der Ringspinnmaschine die Spulen der beiden Reihen zu verschiedenen Zeiten leer werden, was erwünscht ist. Nach der ersten Aufsteckung werden stets Flyerspulen der gleichen Länge verwendet.

Bei der Verwendung von Sensoren, welche die Umdrehungen der Flyerspulen zählen oder an diesen angebrachte Markierungen erkennen, sind vorzugsweise zwei Sensoren vorgesehen, damit im Falle eines Vorgarnbruches an einer einem der Sensoren zugeordneten Spule das Signal des anderen Sensors für die Feststellung des Zeitpunkts des Blockwechsels weiterhin zur Verfügung steht.

Es bestehen verschiedene Möglichkeiten, die Kopplung des auslaufenden Vorgarnes mit dem neuen Vorgarn im Doppelkondensor zu realisieren.

Wie bereits oben erwähnt, kann mittels eines Initiators oder Tachos die abgelaufene Vorgarnlänge von auf der in der Ringspinnmaschine in Produktion stehenden Spulen gemessen werden. Der Abwicklungsgrad der Flyerspulen eines Blocks wird in einem Rechner gespeichert und über die Längenmessung aktuell gehalten.

Ein schematisches Blockschaltbild für die Realisierung dieses Vorschlages ist in der Fig. 3 gezeigt. Hierfür ist ein Doppelkondensor (Doko) pro Spinnstelle vorgesehen. Um einen Blockwechsel zu ermöglichenist das in der Fig. 3 gezeigte Blockschema so zu verstehen, daß die Doppelkondensoren 1, 3, 5 usw. und 2, 4, 6 usw. zu einem Block zusammengefaßt sind, d.h. 1, 3, 5 usw. und 2, 4, 6 usw. bilden einen Block. Dies bedeutet, daß die Flyerspulen, die den Doppelkondensoren 1 und 2 zugeordnet sind, nie gleichzeitig ausgewechselt werden, da sie unterschiedliche Mengen an Vorgarn aufweisen. D.h. es können nur Flyerspulen bzw. Doppelkondensoren 1, 3 und 5 usw. bzw. 2, 4, 6 usw jeweils einem Block zugeordnet werden. Dadurch, daß sich im Betrieb befindliche Flyerspulen, welche den Doppelkondensoren 1, 3, 5 usw. zugeordnet sind, zeitlich versetzt zu den sich im Betrieb befindlichen Flyerspulen auslaufen, welche den Doppelkondensoren 2, 4, 6 usw. zugeordnet sind, benötigt man nur eine Sensoreinheit, um eine Blockeinheit zu überwachen. Aus dem gleichen Grund braucht man nur eine Speichereinheit für jede dieser Blockeinheiten. Die im Blockdiagramm von Fig. 3 bezeichnete Eingabeeinheit besteht aus einem zentralen Panel an der Ringspinnmaschine und dient zur Eingabe der angelieferten Vorgarnlängen, zu Eingaben von Daten im Zusammenhang mit einem bevorstehenden Sortimentwechsel und zur Einleitung von Anspinn/Abspinnvorgängen.

Um zu berücksichtigen, daß bei der ersten Aufsteckung die Flyerspulen der inneren Reihe nur die halbe Vorgarnlänge einer vollen Flyerspule tragen liest die Speichereinheit den über die Eingabeeinheit eingegebenen und um den Faktor 0,5 verkleinerten Wert der Vorgarnlänge auf der Flyerspule in den Speicher "Vorgarnlänge" ein. Über die Längenmessung wird bei laufender Maschine die Vorgarnlänge der Spulen aktuell gehalten, d.h. der Speicher weiß wieviel Material auf der Spule ist. Dies erfolgt wie bisher erläutert. Wird im Speicher "Vorgarnlänge" der Wert Null (zugleich Toleranz) erreicht, so löst die Steuerung am betreffenden Doppelkondensor die Kopplung aus. Der Speicher "Doko-Schaltung" gibt der Steuerung die Information, welcher Doko einer Blockeinheit die nächste Kopplung ausführt.

Pro Blockeinheit wird eine Speichereinheit benötigt.

Beim Anspinnen weiß die Steuerung jetzt, daß bei der betreffenden Blockeinheit die Produktion begonnen hat und welche Doppelkondensoren der Blockinheit zuerst koppeln mussen.

Die Blockgröße kann von zwei Doppelkondensoren bis maximal zur Hälfte aller Spinnstellen variieren.

Eine weitere Möglichkeit zur Auslösung der Kopplung der zwei Vorgarne im Doppelkondensor besteht darin, die Spulen zu überwachen. Bei der vorliegenden Variante, welche in Fig. 4 schematisch dargestellt ist, werden die Spulen mit optischen oder mechanischen Sensoren überwacht, d.h. es wird kontrolliert, wieviel Vorgarn sich auf der Spule befindet. Wird der zulässige Abwicklungsgrad einer Spule überschritten, so löst die Steuerung die Kopplung beim betreffenden Doppelkondensor aus. In Fig. 4 bedeuten SP1, SP1' Spulen, die durch Sensoren überwacht werden. SP2 und SP2' sind nicht überwachte Spulen, die in Produktion stehen. Dagegen sind R, R' Reservespulen.

Beim Blockwechsel werden zwei Spulen (Leitspulen) pro Block überwacht, wie bisher erläutert.

Bei den hier dargestellten Sensoren handelt es sich um die Sensoren gemäß Fig. 2. D.h. die Flyerspulen werden mit einer immer sichtbaren Rasterfolie und einer bei voller Spule unsichtbaren Reflektorfolie bestückt. Über die Rasterfolie wird mit einem optischen Sensor geprüft, ob sich die Spule dreht. Dreht sich die Spule über längere Zeit nicht, ist ein Luntenbruch eingetreten. In diesem Fall übernimmt beim Blockwechsel die zweite Leitspule die Kopplungsauslösung. Trifft auch bei dieser Spule ein Luntenbruch ein, so wird dies dem Personal optisch oder akustisch mitgeteilt. Wird auf der Spule die Reflektorfolie sichtbar, löst die Steuerung die Kopplung aus.

Zur Behebung des Luntenbruchs bei einer Leitspindel kann die "normal" abgelaufene Spule einer Nachbarspinnstelle an die Stelle der Leitspule gesetzt werden.

Wie bereits bemerkt, haben beim Anlaufen der Ringspinnmaschine die Flyer- oder Vorgarnspulen SP1 und SP1' in den Lagen R1 bzw. R1' annähernd (oder genau) die halbe Länge des Vorgarns der Vorgarnspulen in den Stellungen R2 bzw. R2', und selbstverständlich auch die halbe Länge der Vorgarnspulen in den Stellungen R3 bzw. R3'.

Wenn die Spulen SP1 und SP1' in den Stellungen R1 bzw. R1' leer werden, sind die Spulen SP2 und SP2' in den Stellungen R2 bzw. R2' halb leer und diese halb leeren Spulen läßt man weiter längs der Schiene in die Stellungen R1 bzw. R1' gleiten, während die Reservespulen R und R', die vorher an den Stellen R3 bzw. R3' sind, sich in die Stellungen R2 bzw. R2' bewegen, und selbstverständlich durch neue Reservespulen in den Stellungen R3 bzw. R3' ersetzt werden. So wird die Situation wieder hergestellt, bei der Spulen halber Vorgarnlänge an den Stellungen R1 und R1' vorhanden sind (da die nun an diesen Stellungen befindlichen Spulen SP2 bzw. SP2' halb abgewickelt wurden). Das bedeutet, es werden immer die Spulen in den Stellungen R1 bzw. R1' zuerst leerlaufen. Wenn so die in Fig. 4 dargestellten Sensoren benutzt werden, um zu überwachen, wenn die Vorgangsspulen leerlaufen, sind es immer die Signale von diesen Sensoren, die gebraucht werden, um den Wechsel zum Reservevorgarn von den Reservespulen in den Doppelkondensoren einzuleiten. Wenn man sich so auf die Sensoren verläßt, um zu bestimmen, wenn die Vorgangsspulen dabei sind, leer zu laufen, reicht es aus, diese Sensoren nur an der inneren Reihe vorzusehen, so daß eine Einsparung der Anzahl von benötigten Sensoren bewirkt wird.

Es ist auch möglich, wenn man die Vorgarnlänge an den einzelnen Vorgarnspulen kennt, zuerst die von den inneren Spulen abgewickelte Länge zu messen, und dann anzunehmen, daß die gleiche Länge von den äußeren Spulen abgewickelt wurde, d.h. den in den Lagen R2 und R2' befindlichen Spulen, welche Annahme gerechtfertigt ist, da die abgewickelte Länge durch die Länge des Vorgarns bestimmt wird, das durch das Streckwerk läuft, und diese ist für alle Spulen gleich. Wenn dementsprechend die Spulen SP2 und SP2' sich in die Lagen R2 bzw. R2' bewegen, kann der der Ringspinnmaschine zugeordnete Computer mit der Zählung der Länge des abgezogenen Vorgarns fortfahren, bis diese Länge einen Wert etwa gleich der auf den Spulen SP2 und SP2' vorhandenen Vorgarnlänge erreicht, woraufhin die Umschaltung des Doppelkondensors zum Wechsel zu den (neuen) Reservespulen bewirkt wird.

Da die Spulen SP2 und SP2' sich in die Stellungen R1 bzw. R1' bewegen, wenn die leeren Spulen SP1 und SP1' ausgetauscht werden, das Vorgarn jedoch selbstverständlich nicht gebrochen ist, ist es notwendig, daß der Computer weiß, welcher der den Vorgarnspulen SP1, SP2 oder SP1', SP2' zugeordneten Doppelkondsensoren als nächster zu den Reservevorgarnspulen umschalten wird. Aus diesem Grund zeigt das Diagramm nach Fig. 3 die Speichereinheit 1 so, daß sie einen Speicher für die Vorgarnlänge und einen Speicher für die Doppelkondensorschaltung enthält, weil diese Information für jedes Vorgarnspulenpaar SP1, SP2, SP1', SP2' usw. benötigt wird.

## Patentansprüche

1. Verfahren zur Durchführung eines Blockwechsels bei einer Ringspinnmaschine, bei dem Blöcke (1 bis n) von mehreren Flyerspulen (11), die jeweils eine zugeordnete Spinnstelle speisend beim Auslaufen der auf den Flyerspulen (11) aufgewickelten Vorgarne (12) gemeinsam ausgewechselt werden, dadurch gekennzeichnet, daß die zur Bildung eines Blockes (1 bis n) herangezogenen Flyerspulen (11) nach dem Kriterium zusammengestellt werden, daß sie alle zumindest im wesentlichen die gleiche aufgewickelte Länge an Vorgarn (12) aufweisen, daß das Ende des Vorgarns (12) auf mindestens einer der Flyerspulen (11) des Blocks (1 bis n) ermittelt wird, bevor dieses durch das zugeordnete Streckwerk (17) läuft, und daß der Blockwechsel zu einem Zeitpunkt ausgelöst wird, zu dem das Ende des Vorgarns noch nicht durch das Streckwerk (17) gelaufen ist.

2. Verfahren nach Anspruch 1, dadurch gekennzeichnet, daß die Länge des auf mindestens einer Flyerspule (11) des Blocks (1 bis n) aufgewickelten Vorgarns zu einem Rechner (16) übertragen und gespeichert wird, daß die Laufgeschwindigkeit des Vorgarns (12) in das diesem zugeordnete Streckwerk oder ein dieser proportionaler Wert ständig ermittelt und über die Zeit integriert bzw. summiert wird, um die abgewickelte Länge des Vorgarns (12) zu ermitteln, daß die abgewickelte Länge vom gespeicherten Wert (Speicher 22) der aufgewickelten Länge abgezogen wird, und daß der Blockwechsel zu einem Zeitpunkt ausgelöst wird, zu dem der errechnete Unterschied zwischen der aufgewickelten Länge minus der abgewickelten Länge Null oder annähernd Null ist.

3. Verfahren nach Anspruch 2, dadurch gekennzeichnet, daß die Länge des auf mindestens einer der Flyerspulen (11) des Blocks (1 bis n) aufgewickelten Vorgarnes (12) über eine Eingabeeinheit dem Rechner (16) mitgeteilt wird.

4. Verfahren nach Anspruch 2, dadurch gekennzeichnet, daß die Länge des auf mindestens einer der Flyerspulen (11) des Blocks (1 bis n) aufgewickelten Vorgarns (12) dem Rechner (16) während des Aufwickelns der Flyerspule (11) auf dem Flyer (29) automatisch übertragen wird.

5. Verfahren nach Anspruch 2, dadurch gekennzeichnet, daß die Länge des auf mindestens einer der Flyerspulen (11) des Blocks (1 bis n) aufgewickelten Vorgarns an dieser Flyerspule (11) durch eine entsprechende maschinenlesbare Kodierung (13) aufgebracht wird, vorzugsweise automatisch nach Beendigung des Aufwickelns der Flyerspule (11) auf den Flyer (29) aufgrund des während des Aufwickelns ermittelten Wertes, und daß diese Kodierung beim Einlauf der Flyerspule (11) in das Magazin der Ringspinnmaschine maschinell gelesen und dem Rechner (16) mitgeteilt wird.

6. Verfahren nach einem der vorhergehenden Ansprüche 2 bis 5, dadurch gekennzeichnet, daß der Zeitpunkt des Blockwechsels vom Rechner (16) während des Abwickelns aus den ermittelten und gespeicherten Werten im voraus bestimmt und diese Information zur Steuerung der Bereitstellung weiterer voller Flyerspulen (11) zur Bildung eines neuen Blockes (1 bis n) herangezogen wird.

7. Verfahren nach Anspruch 1, dadurch gekennzeichnet, daß eine an den leeren Flyerspulen (11) vorzugsweise am Ende der ersten Lage von Wicklungen angebrachte maschinenlesbare Markierung (36) maschinell erkannt und dem Rechner (16) zur Auslösung des Blockwechsels mitgeteilt wird.

8. Verfahren nach Anspruch 1 oder 4, dadurch gekennzeichnet, daß die Anzahl der Windungen auf der Flyerspule (11) während des Aufwickelns erfaßt wird und beim Abwickeln der Flyerspule in der Ringspinnmaschine eine an der Flyerspule angebrachte Markierung (36; 47; 49) überwacht wird, um die Anzahl der abgezogenen Wicklungen festzustellen, und daß der Blockwechsel aufgrund eines Vergleichs der Anzahl der aufgewickelten Windungen und der Anzahl der abgezogenen Windungen ausgelöst wird.

9. Vorrichtung zum Durchführen eines Blockwechsels bei einer Ringspinnmaschine, insbesondere nach dem Verfahren des Anspruches 1, bei dem Blöcke (1 bis n) von mehreren über jeweilige Streckwerke jeweils eine zugeordnete Spinnstelle speisenden Flyerspulen (11) beim Auslaufen des auf den Flyerspulen (11) aufgewickelten Vorgarns (12) gemeinsam ausgewechselt werden, gekennzeichnet durch eine erste Einrichtung (16) zur Ermittlung des Zeitpunkts, zu dem das Ende des Vorgarns (12) mindestens einer der gleiche Vorgarnlängen aufweisenden Flyerspulen des Blockes (1 bis n) nach dem Abwickeln der entsprechenden Flyerspule (11) noch nicht durch das Streckwerk gelaufen ist und durch eine zweite Einrichtung (25) zur Einleitung des Blockwechsels zu diesem Zeitpunkt.

10. Vorrichtung nach Anspruch 9, dadurch gekennzeichnet, daß die erste Einrichtung aus einem Rechner (16) mit einem Speicher (22) für die auf die Flyerspulen (11) des Blockes (1 bis n) aufgewickelte Vorgarnlänge sowie aus einer Erfassungseinrichtung (18; 31; 48; 51), welche die Abzugsgeschwindigkeit oder die abgezogene Länge des Vorgarns (12) durch das Streckwerk ermittelt, besteht, wobei die Erfassungseinrichtung am Rechner (16) angekoppelt ist.

11. Vorrichtung nach Anspruch 10, dadurch gekennzeichnet, daß die zweite Einrichtung (25) am Rechner (16) angeschlossen und von diesem gesteuert ist.

12. Vorrichtung nach Anspruch 10 oder 11, dadurch gekennzeichnet, daß der Rechner (16) eine Eingabeeinheit (26) für die auf den Flyerspulen (11) des Blockes (1 bis n) aufgewickelten Vorgarnlängen aufweist.

13. Vorrichtung nach Anspruch 10 oder 11, dadurch gekennzeichnet, daß der Rechner (16) an dem die Flyerspulen (11) herstellenden Flyer (29) angeschlossen ist und von einer Erfassungseinheit (30) des Flyers eine Mitteilung über die auf die Flyerspulen (11) aufgewickelten Vorgarnlängen erhält.

14. Vorrichtung nach Anspruch 10 oder 11, dadurch gekennzeichnet, daß jede Flyerspule (11) eine maschinenlesbare Kodierung (13) aufweist, welche die auf dieser aufgewickelte Vorgarnlänge angibt und daß eine Lesevorrichtung vorgesehen ist, welche die Kodierungen liest und die entsprechende Vorgarnlänge dem Rechner (16) mitteilt.

15. Vorrichtung nach einem der Ansprüche 10 bis 14, gekennzeichnet durch eine Einrichtung (31) zur Vorausbestimmung des Zeitpunkts der vollständigen Abwicklung der Flyerspulen (11) des Blockes (1 bis n) und zur Steuerung der Bereitstellung weiterer voller Flyerspulen (11) zur Bildung eines neuen Blockes.

16. Vorrichtung nach Anspruch 9, dadurch gekennzeichnet, daß die Flyerspulen (11) eine maschinenlesbare Markierung (36) aufweisen, die erst am Ende der Abwicklung der Flyerspulen (11) erfaßbar ist, und daß die erste Einrichtung (16) zum Erfassen dieser Markierungen ausgebildet ist.

17. Vorrichtung nach Anspruch 16, dadurch gekennzeichnet, daß die Markierung (36) zwei Teile aufweist, nämlich ein erstes Teil, das normalerweise nicht vom aufgewickelten Vorgarn abgedeckt ist, und ein vom Vorgarn abgedecktes zweites Teil, daß zwei Erfassungseinrichtungen (32, 33) vorgesehen sind, von denen die eine das erste Teil der Markierung (36) und die andere das zweite Teil der Markierung (36) erfaßt, und daß beide Erfassungseinrichtungen über eine gemeinsame Erfassungsschaltung (32, 16) an eine den Blockwechsel auslösende Steuereinrichtung (25) angeschlossen sind.

18. Vorrichtung nach Anspruch 16 oder 17, dadurch gekennzeichnet, daß die Markierung (36) eine Rasterung (36, 37) ist, und daß die bzw. jede Erfassungseinrichtung (32, 33) durch eine optische Leseeinrichtung, beispielsweise eine Lichtschranke gebildet ist.

19. Vorrichtung nach Anspruch 9, dadurch gekennzeichnet, daß die Flyerspulen (11) eine Markierung (36; 47; 49) aufweisen, welche auch nach Aufwicklung der vorgesehenen Vorgarnlänge lesbar ist, und daß die Ringspinnmaschine eine Leseeinrichtung (31; 48; 51) aufweist, welche die Anzahl der Drehungen der Flyerspule (11) beim Abziehen des Vorgarns von der Markierung ermittelt, und durch eine Einrichtung (16), welche die ermittelte Anzahl mit einer bekannten Zahl vergleicht, welche der Anzahl der auf der Flyerspule (11) aufgebrachten Wicklungen entspricht.

20. Vorrichtung zur Feststellung, wenn eine mit einem Garn oder Vorgarn (12) bewickelte Spule (11) ausläuft, wobei die Spule (11) mit einer Markierung (16B) versehen ist, die normalerweise von den auf der Spule aufgebrachten Wicklungen abgedeckt ist und erst am Ende der Abwicklung freigelegt wird und wobei ein Sensor (33) vorgesehen ist, welcher das Ende des Abwicklungsvorgangs ermittelt, dadurch gekennzeichnet, daß eine weitere Markierung (16A) vorgesehen ist, die von den auf der Spule aufgebrachten Wicklungen nicht abgedeckt ist, daß ein weiterer vom ersten Sensor (33) getrennter Sensor (32) vorhanden ist, wobei die Ausgangssignale der Sensoren (16A, 16B) an einer Auswerteschaltung (16) anlegbar sind, welche aufgrund des Signals des weiteren Sensors (32) feststellt, ob die Spule (11) dreht, d.h. abgewickelt wird und von diesem Signal ein Garn oder Vorgarnbruch erkennt, und daß aus dem Signal des erstgenannten Sensors (33) der Zeitpunkt des Endes des Abwicklungsvorgangs ermittelt wird.

## Claims

1. A method for effecting the replacement of a set of bobbins in a ring-spinning machine, in which sets (1 to n) of several flyer bobbins (11) which each feed an associated spinning position are replaced jointly while the roving yarns (12) wound up on the flyer bobbins (11) run out, characterized in that the flyer bobbins (11) used for forming a set (1 to n) are compiled in accordance with the criterion that they are all provided at least substantially with the same length of wound-up roving yarn (12), that the end of the roving yarn (12) is determined on at least one of the flyer bobbins (11) of the set (1 to n) before it runs through the associated drafting arrangement (17) and that the replacement of the set of bobbins is initiated at a time at which the end of the roving yarn has not yet passed through the drafting arrangement (17).

2. A method as claimed in claim 1, characterized in that the length of the roving yarn wound up on at least one flyer bobbin (11) of the set (1 to n) is transmitted to a computer (16) and stored there, that the running speed of the roving yarn (12) into the drafting arrangement associated therewith or a value proportional thereto is determined continuously and is integrated or added over time so as to determine the length of the roving yarn (12) which has been wound off, that the length which is wound off is deducted from the stored value (memory 22) of the lengths which are wound up and that the replacement of the set of bobbins is initiated at a time at which the calculated difference between the wound-up length minus the wound-off length is zero or approximately zero.

3. A method as claimed in claim 2, characterized in that the length of the roving yarn (12) wound up on at least one of the flyer bobbins (11) of the set (1 to n) is transmitted to the computer (16) via an input unit.

4. A method as claimed in claim 2, characterized in that the length of the roving yarn (12) wound up on at least one of the flyer bobbins (11) of the set (1 to n) is transmitted automatically to the computer (16) during the winding up of the flyer bobbin (11) on the flyer (29).

5. A method as claimed in claim 2, characterized in that the length of the roving yarn (12) wound up on at least one of the flyer bobbins (11) of the set (1 to n) is attached to said flyer bobbin (11) by means of a respective machine-readable encoding (13), preferably automatically after the end of the winding up of the flyer bobbin (11) on the flyer (29) as a result of the value determined during the winding up, and that said encoding is machine-read during the feed of the flyer bobbin (11) into the magazine of the ring-spinning machine and is transmitted to the computer (16).

6. A method as claimed in one of the preceding claims 2 to 5, characterized in that the time of the replacement of the set of bobbins is determined in advance by the computer (16) during the unwinding from the stored and determined values and that this information is used to control the availability of further full flyer bobbins (11) for forming a new set (1 to n).

7. A method as claimed in claim 1, characterized in that a machine-readable marking (36) attached to empty flyer tubes (11), preferably to the end of the first layer of windings, is machine-recognized and transmitted to the computer (16) for initiating a replacement of the set of bobbins.

8. A method as claimed in claim 1 or 4, characterized in that the number of windings on the flyer bobbin (11) is detected during the winding up and a marking (36; 47; 49) attached to the flyer bobbin is monitored during the unwinding of the flyer bobbin in the ring spinning machine in order to determine the number of windings which have been wound off and that the replacement of the set of bobbins is initiated as a result of the comparison of the number of wound-up windings and the number of drawn-off windings.

9. An apparatus for effecting a replacement of a set of bobbins in a ring-spinning machine, particularly in accordance with the method of claim 1, in which the sets (1 to n) of several flyer bobbins (11) which feed an associated spinning position via respective drafting arrangements are replaced jointly during the running out of the roving yarn (12) wound up on the flyer bobbins, characterized by a first device (16) for determining the time at which the end of the roving yarn (12) of at least one of the flyer bobbins of the set (1 to n) having the same roving yarn length has not yet passed through the drafting arrangement after the winding-off of the respective flyer bobbin (11) and by a second device (25) for initiating the replacement of the set at that time.

10. An apparatus as claimed in claim 9, characterized in that the first device consists of a computer (16) with a memory (22) for the roving yarn length wound up on the flyer bobbins (11) of the set (1 to n) as well as a detection device (18; 31; 48; 51) which determines the draw-off speed or the length of the roving yarn which is drawn off by the drafting arrangement, with the detection device being coupled with the computer (16).

11. An apparatus as claimed in claim 10, characterized in that the second device (25) is connected to the computer (16) and controlled by it.

12. An apparatus as claimed in claim 10 or 11, characterized in that the computer (16) is provided with an input unit (26) for the roving yarn lengths which are wound up on the flyer bobbins (11) of the set of bobbins (1 to n).

13. An apparatus as claimed in claim 10 or 11, characterized in that the computer (16) is connected to the flyer (29) producing the flyer bobbins (11) and receives from the detection unit (30) of the flyer a report on the roving yarn lengths wound up on the flyer bobbins (11).

14. An apparatus as claimed in claim 10 or 11, characterized in that every flyer bobbin (11) is provided with a machine-readable encoding (13) which discloses the roving yarn length wound up thereon and that a reader apparatus is provided which reads the encodings and sends the respective roving yarn length to the computer (16).

15. An apparatus as claimed in one of the claims 10 to 14, characterized by a device (31) for predetermining the time of the complete unwinding of the flyer bobbins (11) of the set of bobbins (1 to n) and for controlling the availability of further full flyer bobbins (11) for forming a new set of bobbins.

16. An apparatus as claimed in claim 9, characterized in that the flyer bobbins (11) are provided with a machine-readable marking (36) which is detectable only after the end of the unwinding of the flyer bobbins (11) and that the first device (16) is arranged to detect said markings.

17. An apparatus as claimed in claim 16, characterized in that the marking (36) is provided with two parts, namely a first part which is usually not covered by the wound-up roving yarn and a second part which is covered by the roving yarn, that two detection devices (32, 33) are provided, of which the one detects the first part of the marking (36) and the other detects the second part of the marking (36) and that both detection devices are connected via a joint detection circuit (32, 16) to a control device (25) initiating the replacement of the set of bobbins.

18. An apparatus as claimed in claim 16 or 17, characterized in that the marking (36) is a grid (36, 37) and that the detection device (32, 33) or each one thereof is formed by an optical reader device such as a light barrier, for example.

19. An apparatus as claimed in claim 9, characterized in that the flyer bobbins (11) are provided with a marking (36; 47; 49) which is readable even after winding up the desired roving yarn length and that the ring-spinning machine is provided with a reader device (31; 48; 51) which determines from the marking the number of rotations of the flyer bobbin (11) during the drawing off of the roving yarn, and by a device (16) which compares the number determined with a known number which corresponds to the number of the windings applied to the flyer bobbin (11).

20. An apparatus for determining when a bobbin (11) wound up with yarn or roving yarn runs out, with the bobbin (11) being provided with a marking (16B) which is usually covered by the windings applied to the bobbin and is uncovered only at the end of the unwinding and with a sensor (33) being provided which determines the end of the unwinding process, characterized in that a further marking (16A) is provided which is not covered by the windings applied to the bobbin, that a further sensor (32) is present which is seperated from the first sensor (33), with the output signals of the sensors (16A, 16B) being applicable to an evaluation circuit (16) which determines on the basis of the signal of the further sensor (32) whether the bobbin (11) rotates, i.e., it is wound off, and recognizes from this signal a yarn or roving breakage and that from the signal of the first said sensor (33) the time of the end of the unwinding process is determined.

## Revendications

1. Procédé pour réaliser un changement par bloc dans une machine à filer a anneaux, dans lequel des blocs (1 à n) ayant plusieurs bobines de banc à broches (11), alimentant chacune un poste de filage correspondant, sont échangés ensemble lorsque les mèches (12), enroulées sur les bobines de banc à broches (11), sont écoulées,
caractérisé par le fait que
les bobines de banc à broches (11), appelées a former un bloc (1 à n), sont rassemblées selon le critère que toutes les bobines possèdent au moins essentiellement la même longueur de mèche (12) enroulée, que l'extrémité de la mèche (12) d'au moins une des bobines de banc à broches (11) du bloc (1 à n) est détectée avant que celle-ci ne passe à travers le train d'étirage correspondant (17), et que le changement par bloc est déclenché au moment ou l'extrémité de la mèche n'est pas encore passée à travers le train d'étirage (17).

2. Procédé selon revendication 1,
caractérisé par le fait que
la longueur de mèche, enroulée sur au moins une bobine de banc à broches (11) du bloc (1 à n), est transmise à et mémorisée dans un calculateur (16), que la vitesse de déroulement de la mèche (12) dans le train d'étirage adjoint à celui-ci, ou une valeur proportionnelle à la vitesse, est continuellement détectée et est intégrée, respectivement additionnée dans le temps, afin de déterminer la longueur déroulée de la mèche (12), que la longueur déroulée est déduite de la valeur mémorisée (mémoire 22) de la longueur enroulée, et que le changement par bloc est déclenché à un moment ou la différence calculée entre la longueur enroulée moins la longueur déroulée est nulle, ou approchant zéro.

3. Procédé selon revendication 2,
caractérisé par le fait que
la longueur de mèche (12), enroulée sur au moins une des bobines de banc à broches (11) du bloc (1 à n), est transmise au calculateur (16) via une unité d'introduction de données.

4. Procédé selon revendication 2,
caractérisé par le fait que
la longueur de mèche (12), enroulée sur au moins une des bobines de banc à broches (11) du bloc (1 à n), est transmise automatiquement au calculateur (16), pendant l'enroulement de la bobine de banc à broches (11) sur le banc à broches (29).

5. Procédé selon revendication 2,
caractérisé par le fait que
la longueur de mèche (12), enroulée sur au moins une des bobines de banc à broches (11) du bloc (1 à n), est fixée sur cette bobine de banc à broches (11) par un codage (13) correspondant, pouvant être lu par la machine, de préférence automatiquement après l'achèvement de l'enroulement de la bobine de banc à broches (11) sur le banc à broches (29), codage basé sur la valeur détectée pendant l'enroulement, et que ce codage est lu machinellement et transmis au calculateur (16), lors de l'entrée de la bobine de banc à broches (11) dans le magasin de la machine à filer à anneaux,

6. Procédé selon l'une des revendications précédentes 2 à 5,
caractérisé par le fait que
le moment du changement par bloc est déterminé d'avance par le calculateur (16) pendant le déroulement, en partant des valeurs détectées et mémorisées, et cette information est appelée pour la commande de la mise en place d'autres bobines de banc à broches (11) pleines, afin de former un nouveau bloc (1 à n).

7. Procédé selon revendication 1,
caractérisé par le fait
qu'un marquage (36) pouvant être lu par la machine, appliqué sur les bobines de banc à broches (11) vides, de préférence à la fin de la première couche d'enroulements, est détecté machinellement et est transmis au calculateur (16), afin de déclencher le changement par bloc.

8. Procédé selon revendication 1 ou 4,
caractérisé par le fait que
le nombre de spires sur la bobine de banc à broches (11) est détecté pendant l'enroulement, et un marquage (36; 47; 49), appliqué sur la bobine de banc à broches, est surveillé lors du déroulement de la bobine de banc à broches dans la machine à filer à anneaux, afin de déterminer le nombre d'enroulements retirés, et que le changement par bloc est déclenché en fonction d'une comparaison entre le nombre de spires enroulées et le nombre de spires déroulées.

9. Dispositif pour réaliser un changement par bloc dans une machine à filer a anneaux, particulièrement selon le procédé de la revendication 1, dans lequel des blocs (1 à n) ayant plusieurs bobines de banc à broches (11), alimentant chacune un poste de filage correspondant, via des trains d'étirage correspondants, sont échangés ensemble lorsque les mèches (12), enroulées sur les bobines de banc à broches (11), sont écoulées,
caractérisé par un premier arrangement (16) servant à déterminer le moment où l'extrémité de la mèche (12) d'au moins une des bobines de banc à broches du bloc (1 à n), possédant la même longueur de mèche, n'est pas encore passée à travers le train d'étirage, après le déroulement de la bobine de banc à broches (11) correspondante, et par un deuxième arrangement (25) servant à amorcer le changement par bloc à ce moment.

10. Dispositif selon revendication 9,
caractérisé par le fait que
le premier arrangement est constitué par un calculateur (16) avec une mémoire (22) pour les longueurs de mèche enroulées sur les bobines de banc à broches (11) du bloc (1 à n), ainsi que par un arrangement d'enregistrement (18; 31; 48; 51) qui détecte la vitesse d'extraction ou la longueur de mèche (12) extraite par le train d'étirage, et ou l'arrangement d'enregistrement est accouplé avec le calculateur (16).

11. Dispositif selon revendication 10,
caractérisé par le fait que
le deuxième arrangement (25) est relié au calculateur (16), et est asservi par celui-ci.

12. Dispositif selon revendication 10 ou 11,
caractérisé par le fait que
le calculateur (16) possède une unité d'introduction de données (26) pour les longueurs de mèche enroulées sur les bobines de banc à broches (11) du bloc (1 à n).

13. Dispositif selon revendication 10 ou 11,
caractérisé par le fait que
le calculateur (16) est relié au banc à broches (29) sur lequel les bobines de banc à broches (11) sont formées, et reçoit, par une unité d'enregistrement (30) du banc à broches, une communication concernant les longueurs de mèche enroulées sur les bobines de banc à broches (11).

14. Dispositif selon revendication 10 ou 11,
caractérisé par le fait que
chaque bobine de banc à broches (11) possède un codage (13) pouvant être lu par la machine, lequel indique la longueur de mèche enroulée sur cette bobine, et qu'un dispositif de lecture est prévu qui lit les codages et communique la longueur de mèche correspondante au calculateur (16).

15. Dispositif selon l'une des revendications 10 à 14,
caractérisé par
un arrangement (31) servant à déterminer à l'avance le moment du déroulement complet des bobines de banc à broches (11) du bloc (1 à n), et à commander la mise en place d'autres bobines de banc à broches (11) pleines pour former un nouveau bloc.

16. Dispositif selon revendication 9,
caractérisé par le fait que
les bobines de banc à broches (11) possèdent un marquage (36) pouvant être lu par la machine, lequel ne peut être détecté qu'à la fin du déroulement des bobines de banc à broches (11), et que le premier arrangement (16) est réalisé pour détecter ces marquages.

17. Dispositif selon revendication 16,
caractérisé par le fait que
le marquage (36) possède deux parties, c'est-à-dire, une première partie qui, normalement, n'est pas recouverte par la mèche enroulée, et une deuxième partie recouverte par la mèche, que deux arrangements d'enregistrement (32, 33) sont prévus, dont l'un des deux détecte la première partie du marquage (36), et l'autre détecte la deuxième partie du marquage (36), et que les deux arrangements d'enregistrement sont reliés à un dispositif d'asservissement (25) déclenchant le changement par bloc, via un câblage d'enregistrement commun (32, 16).

18. Dispositif selon revendication 16 ou 17,
caractérisé par le fait que
le marquage (36) est une grille de base (36, 37), et que les, respectivement chaque arrangement d'enregistrement (32, 33) est formé par un dispositif de lecture optique, par exemple une cellule photoélectrique.

19. Dispositif selon revendication 9,
caractérisé par le fait que
les bobines de banc à broches (11) possèdent un marquage (36; 47; 49) pouvant également être lu après l'enroulement de la longueur de mèche prévue, et que la machine à filer à anneaux possède un dispositif de lecture (31; 48; 51) qui détecte le nombre de tours fait par la bobine de banc à broches (11), lors de l'extraction de la mèche du marquage, et par un arrangement (16) qui compare le nombre de tours détecté avec un nombre connu qui correspond au nombre d'enroulements déposés sur la bobine de banc à broches (11).

20. Dispositif servant à déterminer quand une bobine (11), enroulée avec un fil ou une mèche (12), s'écoule, la bobine (11) étant pourvue d'un marquage (16B) qui, normalement, est recouvert par les enroulements déposés sur la bobine, et qui n'est libéré qu'à la fin du déroulement, et où un détecteur (33) est prévu qui détecte la fin du processus de déroulement,
caractérisé par le fait
qu'un autre marquage (16A) est prévu qui n'est pas recouvert par les enroulements déposés sur la bobine, qu'un autre détecteur (32) existe, séparé du premier détecteur (33), et où les signaux de sortie des détecteurs (16A, 16B) peuvent être établis sur un circuit d'évaluation (16) qui détermine, en fonction du signal de l'autre détecteur (32), si la bobine (11) tourne, c'est-à-dire si elle se déroule, et reconnaît, par ce signal, une casse de fil ou de mèche, et que, par le signal du détecteur (33) nommé en premier, le moment de la fin du processus de déroulement est déterminé.
